# FASCICULE DE BREVET EUROPEEN

(11) **EP 2 615 503 B1**
(45) Date de publication et mention de la délivrance du brevet: **24.09.2014**
(21) Numéro de dépôt: 12151128.1
(22) Date de dépôt: 13.01.2012
(51) Int. Cl.: G04B 1/16, G04B 23/02

(54) **Mécanisme de commande d'un barillet pour mouvement horloger**
Steuermechanismus eines Federhaus für Uhrwerk
Barrel control mechanism for timepiece movement

(43) Date de publication de la demande: 17.07.2013
(73) Titulaire: Agenhor SA, 1217 Meyrin (CH)
(72) Inventeur: WIEDERRECHT, Jean-Marc, 1233 Bernex (CH); DI BLASI, Maximilien, 1217 Meyrin (CH)
(74) Mandataire: Richard, François-Régis

(56) Documents cités:
- EP-A1- 1 708 050
- EP-A1- 1 708 051
- EP-A1- 1 925 997
- EP-A1- 2 363 761

## Description

### Domaine technique

La présente invention concerne un mécanisme de commande d'un barillet pour mouvement horloger, de type tout ou rien, le barillet comprenant un ressort logé dans un tambour dont il est solidaire par une première extrémité, sa seconde extrémité étant solidaire d'un arbre de barillet, l'un et l'autre définissant des organes d'entrée et de sortie rotatifs du barillet, le mécanisme comportant un train de remontage, agencé pour entraîner l'arbre de barillet en rotation pour recharger le ressort.

La présente invention concerne également un mouvement horloger muni d'un tel mécanisme de commande ainsi qu'une pièce d'horlogerie comportant un tel mouvement horloger.

### Etat de la technique

Des mécanismes de commande de ce type sont connus, notamment dans les pièces d'horlogerie de type à sonnerie dans lesquelles un barillet alimente en énergie un mécanisme d'indication sonore de l'heure. Certaines de ces pièces d'horlogerie sont conçues de telle manière que la sonnerie peut être enclenchée par simple pression sur un bouton poussoir. Dans ce cas, une commande libère le tambour du barillet dont le ressort est déjà chargé pour faire fonctionner le mécanisme de sonnerie. Une fois que l'indication sonore est achevée, le tambour de barillet est verrouillé pour maintenir l'état de charge du ressort de barillet.

Un mouvement horloger de ce type est décrit par exemple dans la demande de brevet EP 1708050 A1. Ce mouvement comprend un barillet logeant un ressort destiné à alimenter en énergie un mécanisme de répétition à minutes. Le ressort de barillet est rechargé par les mouvements du porteur de la montre au moyen d'un mécanisme de remontage automatique. Lorsque la sonnerie est enclenchée, une roue de comptage (202) est également entraînée, celle-ci coopérant avec une bascule pour assurer le verrouillage du barillet à la fin du cycle de sonnerie. Toutefois, étant donnée la structure générale de ce mouvement horloger, il est nécessaire de prévoir un mécanisme de sécurité empêchant l'utilisateur d'actionner la sonnerie lorsque la charge du ressort de barillet ne permet pas d'alimenter le fonctionnement d'un cycle de sonnerie complet, ce qui ajoute une complexité supplémentaire à un mouvement déjà complexe à la base.

### Divulgation de l'invention

Un but principal de la présente invention est de présenter une alternative aux mécanismes de commande de barillets connus de l'art antérieur, en proposant un tel mécanisme présentant une structure intégrée par laquelle le déclenchement du dévidement du barillet est validé par un certain niveau de charge de son ressort, plus précisément lorsque la charge du ressort atteint une valeur prédéfinie. En outre, ce mécanisme est adapté pour assurer le verrouillage du dévidage du barillet en fin de cycle du mécanisme horloger qu'il permet de faire fonctionner.

A cet effet, la présente invention concerne plus particulièrement un mécanisme de commande du type mentionné plus haut, caractérisé par le fait qu'il comporte en outre
un premier mobile entraîné en rotation par le train de remontage,
un second mobile asservi aux mouvements de rotation de l'organe de sortie du barillet,
une bascule de verrouillage agencée pour pivoter entre des première et seconde positions, associées respectivement au verrouillage de l'organe d'entrée du barillet et au verrouillage de son organe de sortie,
un organe de commande mobile agencé pour alternativement
positionner la bascule de verrouillage dans sa seconde position, et
libérer la bascule de verrouillage pour la laisser prendre sa première position sous l'effet de l'action d'un organe élastique,
les premier et second mobiles étant munis de première et seconde butées respectives, agencées pour agir en alternance sur l'organe de commande et, respectivement
le déplacer jusqu'à libérer la bascule de verrouillage lorsque le train de remontage est actionné et que l'organe d'entrée du barillet a parcouru un angle prédéfini,
le déplacer jusqu'à positionner la bascule de verrouillage dans sa seconde position lorsque l'organe de sortie du barillet a parcouru le même angle, pour verrouiller ce dernier et permettre un remontage ultérieur du ressort de barillet.

Préférablement, mais de manière non limitative, l'organe d'entrée du barillet est son arbre, tandis que l'organe de sortie du barillet est son tambour.

Ainsi, le mécanisme présente deux états de fonctionnement. Un premier état correspond au repos ou au remontage du ressort de barillet, le tambour étant verrouillé par la bascule de verrouillage et l'arbre de barillet étant éventuellement entraîné en rotation par le train de remontage. Le second état correspond au dévidage du barillet, qui est enclenché lorsque le ressort de barillet est remonté d'une quantité prédéfinie par construction. Les positions de la bascule de verrouillage sont commandées par l'organe de commande, dont la position est définie par la rotation du tambour de barillet et de son arbre, par l'intermédiaire des deux mobiles.

Grâce à ces caractéristiques, le mécanisme horloger alimenté par le barillet ne peut être enclenché qu'une fois que le ressort de barillet est suffisamment chargé, tandis que le verrouillage du barillet est assuré dès la fin du cycle de fonctionnement du mécanisme horloger, avec une construction compacte et simplifiée en référence aux mécanismes connus.

De manière préférée, la bascule de verrouillage est destinée à être montée pivotante sur un élément de bâti du mouvement horloger, celle-ci présentant des premier et second becs agencés de part et d'autre de son axe de pivotement et destinés à assurer le verrouillage, respectivement, de l'arbre de barillet dans la première position de la bascule de verrouillage et du tambour dans sa seconde position.

De manière avantageuse, les premier et second mobiles présentent des première et seconde surfaces d'arrêt respectives destinées à coopérer, en alternance, respectivement avec les premier et second becs de la bascule de verrouillage. En outre, les premier et second mobiles sont préférablement coaxiaux entre eux et encore plus préférablement au barillet, l'organe de commande étant agencé entre eux, ce qui permet d'obtenir une construction compacte.

Selon un mode de réalisation préféré, le premier mobile est solidaire en rotation de l'arbre de barillet et présente la forme d'un disque comportant un évidement à sa périphérie pour définir la première surface d'arrêt. Le second mobile constitue avantageusement le tambour de barillet à la périphérie duquel une dent est ménagée pour définir la seconde surface d'arrêt.

Par ailleurs, on peut prévoir que l'organe de commande comprend une base, engagée libre en rotation sur l'arbre de barillet et, à partir de laquelle s'étend un bras présentant une première portion, sensiblement radiale, suivie d'un coude orienté sensiblement à angle droit en référence à la première portion et à partir duquel s'étend une seconde portion destinée à coopérer avec la bascule de verrouillage.

L'invention concerne aussi un mouvement horloger comportant un mécanisme de commande répondant aux caractéristiques ci-dessus, le barillet étant agencé pour fournir de l'énergie mécanique, à la demande, à un mécanisme indicateur, en réponse à un actionnement du train de remontage d'amplitude prédéfinie. L'invention concerne également une pièce d'horlogerie munie d'un tel mouvement horloger.

### Brève description des dessins

D'autres caractéristiques et avantages de la présente invention apparaîtront plus clairement à la lecture de la description détaillée d'un mode de réalisation préféré qui suit, faite en référence aux dessins annexés donnés à titre d'exemples non limitatifs et dans lesquels:
- la figure 1 représente une vue en perspective éclatée d'une partie d'un mécanisme de commande selon un mode de réalisation préféré de la présente invention;
- la figure 2 représente une vue de dessus en transparence partielle du mécanisme de la figure 1 dans une première configuration;
- la figure 3 représente une vue de dessus en transparence partielle du mécanisme de la figure 1 dans une seconde configuration;
- la figure 4 représente une vue de dessus en transparence partielle du mécanisme de la figure 1 dans une troisième configuration;
- la figure 5 représente une vue de dessus en transparence partielle du mécanisme de la figure 1 dans une quatrième configuration, et
- la figure 6 représente une vue de dessus en transparence partielle du mécanisme de la figure 1 dans une cinquième configuration.

### Mode(s) de réalisation de l'invention

La figure 1 représente une vue en perspective éclatée d'une partie d'un mécanisme de commande selon un mode de réalisation préféré de la présente invention.

Ce mécanisme comprend un barillet 1 similaire à un barillet conventionnel comportant un tambour 2 logeant un ressort (non visible) dont une première extrémité est solidaire du tambour et la seconde extrémité est solidaire d'un arbre de barillet 4 dont la portion externe présente une section carrée.

Le tambour 2 présente une denture périphérique 6 agencée en prise avec un pignon 8, représenté ici à titre illustratif non limitatif et, destiné à transmettre l'énergie libérée par le ressort de barillet à un mécanisme horloger pour assurer le fonctionnement de ce dernier.

Plus précisément, le mécanisme de commande selon la présente invention est destiné à alimenter un mécanisme horloger pour que celui-ci effectue un cycle complet de fonctionnement. Par exemple, le mécanisme horloger pourra prendre la forme d'un mécanisme de sonnerie et son cycle de fonctionnement pourra consister en l'indication sonore de l'heure courante.

Dans ce but, le mécanisme comporte une bascule de verrouillage 10 destinée à être montée pivotante sur un élément de bâti du mouvement horloger (non représenté pour plus de clarté) au moyen ici d'un arbre 11.

La bascule de verrouillage 10 comprend des premier et second becs 12 et 14 disposés de part et d'autre de l'arbre 11. Le premier bec 12 est destiné à assurer le verrouillage du train de remontage du barillet 1 d'une manière qui sera exposée plus loin. Le second bec 14 est destiné à assurer le verrouillage du tambour 2 de barillet, par coopération avec une dent (référence numérique 16 sur les figures 2 à 6) ménagée à la périphérie du tambour (ce dernier tournant dans le sens de rotation horaire sur l'illustration de la figure 1 lors du dévidage du barillet).

Le remontage du barillet est réalisé par l'intermédiaire d'un train de remontage, de manière conventionnelle, dont seul le dernier élément, à savoir un rochet 18, est illustré sur les figures. Les mouvements du train de remontage sont commandés par un organe de commande externe comme une couronne de remontage par exemple.

Le rochet 18 est muni d'un trou central 20 de forme carrée, adaptée pour assurer la liaison en rotation du rochet avec l'arbre de barillet 4. Une portée est prévue à la périphérie du trou 20 pour permettre l'assemblage du rochet à l'arbre au moyen d'une vis 22.

Un premier mobile 24 est interposé entre le rochet 18 et le tambour 2, celui-ci présentant la forme d'un disque, à la périphérie duquel est ménagé un évidement 26 définissant une surface d'arrêt du disque par coopération avec le premier bec 12 de la bascule de verrouillage 10, tel que cela ressortira de la description détaillée faite plus loin en relation avec les figures 2 à 6. Le premier mobile est également muni d'un trou central 28 de forme carré destiné à le rendre solidaire en rotation de l'arbre de barillet 4.

En outre, un organe de commande 30 de la bascule de verrouillage 10 est interposé entre le premier mobile 24 et le tambour 2.

L'organe de commande 30 comprend une base, engagée libre en rotation sur une portion circulaire 32 de l'arbre de barillet 4 et, à partir de laquelle s'étend un bras 34 présentant une première portion 35, sensiblement radiale, suivie d'un coude 36 orienté sensiblement à angle droit en référence à la première portion et à partir duquel s'étend une seconde portion 37, destinée à coopérer avec la bascule de verrouillage.

Plus précisément, la seconde portion 37 est agencée de manière à coopérer avec un troisième bec 38 de la bascule de verrouillage 10 pour faire passer cette dernière d'une première position, dans laquelle elle verrouille l'arbre de barillet 4 par l'intermédiaire du premier mobile 24, à une seconde position dans laquelle elle verrouille le tambour 2 en agissant sur sa dent 16.

On notera qu'un organe élastique 40 est prévu pour exercer une action sur la bascule de verrouillage tendant à la positionner dans sa première position, c'est-à-dire celle dans laquelle elle verrouille l'arbre de barillet.

L'organe de commande 30 est destiné à être entraîné en rotation autour de l'arbre de barillet 4 pour, alternativement, laisser la bascule de verrouillage 10 se placer dans sa première position et verrouiller l'arbre de barillet 4 ou, agir sur la bascule de verrouillage pour la déplacer dans sa seconde position et verrouiller le tambour 2.

A cet effet, le premier mobile 24 comporte une première butée (référence numérique 42 sur les figures 2 à 6) destinée à faire tourner l'organe de commande 30 lorsque l'arbre de barillet 4 est entraîné à partir du train de remontage.

De manière similaire, le tambour 2 porte également une seconde butée 44 destinée à faire tourner l'organe de commande 30 lorsque le tambour tourne sur lui-même.

Un ressort-cliquet 46 conventionnel a également été illustré sur la figure 1, celui-ci coopérant avec la denture du rochet 18 de manière connue.

Les figures 2 à 6 représentent, dans une même vue de dessus en transparence partielle, le mécanisme de commande qui vient d'être décrit en relation avec la figure 1 dans différentes configurations illustrant la cinématique de son fonctionnement.

La figure 2 illustre l'état par défaut du mécanisme de commande selon l'invention, c'est-à-dire lorsque le mécanisme horloger qu'il est destiné à alimenter en énergie mécanique n'est pas actionné.

Il ressort de la figure 2 que dans cet état, le troisième bec 38 de la bascule de verrouillage 10 repose sur la seconde portion 37 de l'organe de commande 30, la bascule de verrouillage étant par conséquent maintenue dans sa seconde position, à l'encontre de la force qu'elle subit du ressort 40.

Le second bec 14 de la bascule de verrouillage 10 coopère avec la dent 16 du tambour 2 pour maintenir ce dernier immobile.

Dans le même temps, le premier bec 12 de la bascule de verrouillage 10 est agencé à l'extérieur de l'évidement 26 du premier mobile, laissant par conséquent ce dernier libre de tourner, le cas échéant. En l'absence d'une action d'un utilisateur, toutefois, le premier mobile reste également immobile sous l'effet de l'action du ressort-cliquet 46 agissant sur le rochet 18.

Lorsqu'un utilisateur souhaite actionner le mécanisme horloger, qui peut être par exemple un mécanisme de sonnerie comme signalé précédemment, il actionne le train de remontage du barillet 1, entraînant une rotation du rochet 18 suivant le sens indiqué par la flèche F sur la figure 2.

Lors de cette opération, le premier mobile 24 est entraîné simultanément en rotation dans le même sens. La première butée 42 qu'il porte est initialement située devant le premier bras 35 de l'organe de commande en référence à son sens de rotation. Dans le même temps, l'organe de commande reste immobile sous l'effet de la pression qu'il subit de la bascule de verrouillage sur son second bras 37.

On notera que la seconde butée 44 du tambour est alors située à l'arrière du premier bras 35 de l'organe de commande 30.

La figure 3 illustre l'état du mécanisme de commande selon l'invention lorsque le rochet 18 a effectué quasiment un tour complet.

La première butée 42 est alors passée à l'arrière de l'organe de commande 30 et vient en butée sur son premier bras 35.

Le tambour 2 est toujours maintenu immobile par la bascule de verrouillage 10.

Lorsque le mouvement du train de remontage se poursuit, tel qu'illustré sur la figure 4, la première butée 42 exerce une pression sur l'organe de commande 30 et l'entraîne avec elle.

Ce faisant, elle entraîne la libération de la bascule de verrouillage 10 dont le premier bec 12 tombe dans l'évidement 26 du premier mobile 24, sous l'effet de l'action de son ressort 40.

Le rochet 18 est alors immobilisé, de même que le train de remontage.

Dans le même temps, dans son mouvement de rotation depuis sa seconde position vers sa première position, la bascule de verrouillage 10 libère le tambour 2 qui devient libre de tourner pour libérer l'énergie mécanique stockée dans le ressort de barillet et la transmettre au mécanisme horloger par l'intermédiaire du pignon 8.

En tournant, le tambour 2 entraîne l'organe de commande 30 en rotation, par l'intermédiaire de sa seconde butée 44 tel que cela ressort de la figure 5.

La figure 6 illustre l'état du mécanisme de commande selon l'invention lorsque le tambour 2 a quasiment effectué un tour complet sur lui-même. Le second bras 35 de l'organe de commande 30 s'engage sous le troisième bec 38 de la bascule de verrouillage 10 pour soulever cette dernière.

Lorsque le tambour achève un tour complet, l'organe de commande 30 est à nouveau positionné dans sa configuration telle qu'illustrée sur la figure 2, c'est-à-dire que son second bras 35 a soulevé le troisième bec 38 de la bascule de verrouillage 10 pour extraire cette dernière de l'évidement 26 du premier mobile et libérer ce dernier.

Le mécanisme horloger alimenté par le barillet a ainsi effectué un cycle complet de fonctionnement et le tambour 2 peut à nouveau être verrouillé par la bascule de verrouillage, par coopération entre le second bec 14 et la dent 16 du tambour.

On comprend bien que le mécanisme de commande selon la présente invention est agencé de telle manière que le mécanisme horloger qu'il alimente n'est actionné que lorsque le ressort de barillet est rechargé avec une amplitude prédéfinie, correspondant à un angle de rotation prédéfini de l'arbre de barillet lors de la charge. Tant que cette amplitude n'est pas atteinte, le tambour reste verrouillé. Lorsque le tambour est libéré, il parcourt un angle identique à celui parcouru par l'arbre lors de la charge, correspondant à un cycle complet de fonctionnement du mécanisme horloger, avant d'être à nouveau verrouillé. Ainsi, le ressort de barillet transmet au mécanisme sensiblement la même quantité d'énergie que celle qu'il a reçue lors de la charge.

Grâce à ces caractéristiques de fonctionnement, le ressort de barillet peut être calibré de manière relativement précise en fonction des besoins du mécanisme horloger alimenté, puisqu'il n'est appelé à fonctionner que dans une plage de fonctionnement connue à l'avance, par construction. Ainsi, l'encombrement du barillet 1 peut être optimisé en fonction des besoins.

La description qui précède s'attache à décrire un mode de réalisation particulier à titre d'illustration non limitative et, l'invention n'est pas limitée à la mise en oeuvre de certaines caractéristiques particulières qui viennent d'être décrites, comme par exemple le fait que le premier mobile soit monté directement sur le barillet. En effet, on peut prévoir que le premier mobile ne soit pas agencé en étant coaxial au barillet, sans sortir du cadre de la présente invention. Dans ce cas, le mécanisme de commande peut avantageusement comporter un second mobile remplaçant les fonctions du tambour de barillet pour ce qui concerne son verrouillage, c'est-à-dire que ce second mobile est asservi aux mouvements de rotation du tambour et porte une surface d'arrêt agencée pour coopérer avec le second bec de la bascule de verrouillage. En outre, le second mobile, qui serait préférablement agencé en étant coaxial au premier mobile, porterait la seconde butée destinée à coopérer avec l'organe de commande qui serait agencé entre les premier et second mobiles.

De manière similaire, on peut également prévoir, en alternative ou en complément, que l'angle parcouru par l'arbre de barillet lors du remontage avant actionnement du mécanisme horloger, de même que l'angle parcouru par le tambour lors du dévidage du barillet, soit différent de 360 degrés, soit un tour complet. En effet, le mécanisme de commande pourra être agencé pour libérer l'énergie mécanique du ressort de barillet lorsque l'arbre de barillet aura effectué un demi-tour par exemple, le tambour effectuant alors également un demi-tour pour libérer l'énergie du ressort, sans sortir du cadre de la présente invention. Dans ce cas, l'organe de commande pourra avantageusement comporter deux bras, le premier mobile, deux évidements, et le tambour, deux dents d'arrêt.

De manière générale, le verrouillage du tambour pourrait être réalisé par la coopération de la bascule de verrouillage avec un second mobile distinct du tambour mais solidaire de ce dernier, sans sortir du cadre de la présente invention.

Par ailleurs, comme mentionné précédemment, l'arbre de barillet pourrait constituer la sortie du barillet et son tambour l'entrée sans sortir du cadre de la présente invention. De manière similaire, l'organe élastique agissant sur la bascule de verrouillage pourrait tendre à la positionner dans la position dans laquelle elle verrouille le tambour. Dans ce cas, l'organe de commande serait agencé pour la repousser vers sa première position lorsque le train de remontage a été actionné avec une amplitude de remontage du ressort de barillet suffisante, tandis que les emplacements des butées des premier et second mobiles seraient également adaptés en conséquence.

L'homme du métier ne rencontrera pas de difficulté particulière pour adapter le contenu de la présente divulgation à ses propres besoins et mettre en oeuvre un mécanisme de commande d'un barillet comportant des premier et second mobiles associés à un organe de commande agencé pour agir sur une bascule de verrouillage qui permet de verrouiller en alternance le train de remontage et le tambour de barillet, dans un fonctionnement de type tout ou rien, sans sortir du cadre de la présente invention.

## Revendications

1. Mécanisme de commande d'un barillet (1) pour mouvement horloger, de type tout ou rien, le barillet (1) comprenant un ressort logé dans un tambour (2) dont il est solidaire par une première extrémité, sa seconde extrémité étant solidaire d'un arbre de barillet (4), l'un et l'autre définissant des organes d'entrée (4) et de sortie (2) rotatifs dudit barillet, le mécanisme comportant un train de remontage (18), agencé pour entraîner ledit organe d'entrée (4) en rotation et recharger ledit ressort, et étant **caractérisé en ce qu'**il comporte en outre
- un premier mobile (24) entraîné en rotation par ledit train de remontage (18),
- un second mobile (2) asservi aux mouvements de rotation dudit organe de sortie (2),
- une bascule de verrouillage (10) agencée pour pivoter entre des première et seconde positions, associées respectivement au verrouillage dudit organe d'entrée (4) et au verrouillage dudit organe de sortie (2),
- un organe de commande mobile (30) agencé pour, alternativement,
-- positionner ladite bascule de verrouillage (10) dans une première de ses positions, et
-- libérer ladite bascule de verrouillage (10) pour la laisser prendre son autre position sous l'effet de l'action d'un organe élastique (40),
- lesdits premier (24) et second (2) mobiles étant munis de première (42) et seconde (44) butées respectives, agencées pour agir en alternance sur ledit organe de commande (30) et, respectivement,
-- le déplacer jusqu'à assurer le positionnement de ladite bascule de verrouillage (10) dans sa première position lorsque ledit train de remontage (18) est actionné et que ledit organe d'entrée (4) a parcouru un angle prédéfini,
-- le déplacer jusqu'à assurer le positionnement de ladite bascule de verrouillage (10) dans sa seconde position lorsque ledit organe de sortie (2) a parcouru un angle sensiblement égal audit angle prédéfini, pour verrouiller ce dernier et permettre un remontage ultérieur dudit ressort de barillet.

2. Mécanisme selon la revendication 1, **caractérisé en ce que** ledit organe de commande (30) est susceptible d'agir sur ladite bascule de verrouillage (10) pour la positionner dans sa seconde position, tandis que ledit organe élastique (40) est agencé pour tendre à positionner ladite bascule de verrouillage (10) dans sa première position.

3. Mécanisme selon la revendication 1 ou 2, **caractérisé en ce que** ledit organe d'entrée dudit barillet est l'arbre de barillet (4) tandis que ledit organe de sortie du barillet est le tambour (2).

4. Mécanisme selon la revendication 3, **caractérisé en ce que** ladite bascule de verrouillage (10) est destinée à être montée pivotante sur un élément de bâti du mouvement horloger, celle-ci présentant des premier et second becs (12, 14) agencés de part et d'autre de son axe de pivotement (11) et destinés à assurer le verrouillage, respectivement, dudit arbre de barillet (4) dans la première position de ladite bascule de verrouillage (10) et dudit tambour (2) dans ladite seconde position de ladite bascule de verrouillage.

5. Mécanisme selon la revendication 4, **caractérisé en ce que** lesdits premier et second mobiles (24, 2) présentent des première et seconde surfaces d'arrêt (26, 16) respectives destinées à coopérer, en alternance, respectivement avec lesdits premier et second becs (12, 14) de ladite bascule de verrouillage (10).

6. Mécanisme selon la revendication 5, **caractérisé en ce que** lesdits premier et second mobiles (24, 2) sont coaxiaux, ledit organe de commande (30) étant agencé entre eux.

7. Mécanisme selon la revendication 6, **caractérisé en ce que** lesdits premier et second mobiles (24, 2) sont coaxiaux audit barillet (1).

8. Mécanisme selon la revendication 7, **caractérisé en ce que** ledit premier mobile (24) est solidaire en rotation dudit arbre de barillet (4) et présente la forme d'un disque comportant un évidement (26) à sa périphérie pour définir ladite première surface d'arrêt, tandis que ledit second mobile constitue ledit tambour (2) de barillet à la périphérie duquel une dent (16) est ménagée pour définir ladite seconde surface d'arrêt.

9. Mécanisme selon l'une quelconque des revendications 6 à 8, **caractérisé en ce que** ledit organe de commande (30) comprend une base, engagée libre en rotation sur ledit arbre de barillet (4) et, à partir de laquelle s'étend un bras (34) présentant une première portion (35), sensiblement radiale, suivie d'un coude (36) orienté sensiblement à angle droit en référence à ladite première portion et à partir duquel s'étend une seconde portion (37) destinée à coopérer avec ladite bascule de verrouillage (10).

10. Mouvement horloger comportant un mécanisme de commande d'un barillet (1) selon l'une quelconque des revendications précédentes, ledit barillet (1) étant agencé pour fournir de l'énergie mécanique, à la demande, à un mécanisme indicateur (8), en réponse à un actionnement dudit train de remontage (18) d'amplitude prédéfinie.

11. Pièce d'horlogerie comportant un mouvement horloger selon la revendication 10 ainsi qu'un organe de commande externe agencé pour commander le fonctionnement dudit train de remontage (18).

12. Pièce d'horlogerie selon la revendication 11, **caractérisé en ce que** ledit mécanisme de commande est agencé pour commander le fonctionnement d'un mécanisme d'indication tel qu'un mécanisme de sonnerie ou un automate pendant une durée prédéfinie.

## Patentansprüche

1. Steuermechanismus eines Federhauses (1) für ein Uhrwerk, von der Art Ein-Aus, wobei das Federhaus (1) eine in einer Trommel (2) untergebrachte Feder enthält, mit der sie über ein erstes Ende fest verbunden ist, während ihr zweites Ende mit einer Federhauswelle (4) verbunden ist, wobei die eine und die andere drehbare Eingangs- (4) und Ausgangsorgane (2) des Federhauses definieren, wobei der Mechanismus einen Aufzugstrieb (18) aufweist, der eingerichtet ist, um das Eingangsorgan (4) in Drehung zu versetzen und die Feder wieder zu spannen, und **dadurch gekennzeichnet, dass** er außerdem aufweist
- ein erstes Drehteil (24), das vom Aufzugstrieb (18) in Drehung versetzt wird,
- ein zweites Drehteil (2), das von den Drehbewegungen des Ausgangsorgans (2) abhängt,
- eine Verriegelungswippe (10) , die eingerichtet ist, um zwischen ersten und zweiten Stellungen zu schwenken, die der Verriegelung des Eingangsorgans (4) bzw. der Verriegelung des Ausgangsorgans (2) zugeordnet sind,
- ein bewegliches Steuerorgan (30), das eingerichtet ist, um alternativ
-- die Verriegelungswippe (10) in einer ersten ihrer Stellungen zu positionieren, und
-- die Verriegelungswippe (10) freizugeben, um sie unter dem Einfluss der Einwirkung eines elastischen Organs (40) ihre andere Stellung einnehmen zu lassen,
wobei das erste (24) und das zweite (2) Drehteil mit ersten (42) bzw. zweiten (44) Anschlägen ausgestattet sind, die eingerichtet sind, um abwechselnd auf das Steuerorgan (30) einzuwirken,
bzw.
-- es zu verschieben bis zur Gewährleistung der Positionierung der Verriegelungswippe (10) in ihrer ersten Stellung, wenn der Aufzugstrieb (18) betätigt wird und das Eingangsorgan (4) einen vordefinierten Winkel durchlaufen hat,
-- es zu verschieben bis zur Gewährleistung der Positionierung der Verriegelungswippe (10) in ihrer zweiten Stellung, wenn das Ausgangsorgan (2) einen Winkel im Wesentlichen gleich dem vordefinierten Winkel durchlaufen hat, um letzteres zu verriegeln und ein späteres Aufziehen der Feder des Federhauses zu erlauben.

2. Mechanismus nach Anspruch 1, **dadurch gekennzeichnet, dass** das Steuerorgan (30) auf die Verriegelungswippe (10) einwirken kann, um sie in ihrer zweiten Stellung zu positionieren, während das elastische Organ (40) eingerichtet ist, um dahin zu tendieren, die Verriegelungswippe (10) in ihrer ersten Stellung zu positionieren.

3. Mechanismus nach Anspruch 1 oder 2, **dadurch gekennzeichnet, dass** das Eingangsorgan des Federhauses die Federhauswelle (4) ist, während das Ausgangsorgan des Federhauses die Trommel (2) ist.

4. Mechanismus nach Anspruch 3, **dadurch gekennzeichnet, dass** die Verriegelungswippe (10) dazu bestimmt ist, schwenkbar auf ein Gestellelement des Uhrwerks montiert zu werden, wobei diese erste und zweite Nasen (12, 14) aufweist, die zu beiden Seiten ihrer Schwenkachse (11) montiert und dazu bestimmt sind, die Verriegelung der Federhauswelle (4) in der ersten Stellung der Verriegelungswippe (10) bzw. der Trommel (2) in der zweiten Stellung der Verriegelungswippe zu gewährleisten.

5. Mechanismus nach Anspruch 4, **dadurch gekennzeichnet, dass** die ersten und zweiten Drehteile (24, 2) erste und zweite Arretierflächen (26, 16) aufweisen, die dazu bestimmt sind, abwechselnd mit den ersten bzw. zweiten Nasen (12, 14) der Verriegelungswippe (10) zusammenzuwirken.

6. Mechanismus nach Anspruch 5, **dadurch gekennzeichnet, dass** die ersten und zweiten Drehteile (24, 2) koaxial sind, wobei das Steuerorgan (30) zwischen ihnen angeordnet ist.

7. Mechanismus nach Anspruch 6, **dadurch gekennzeichnet, dass** die ersten und zweiten Drehteile (24, 2) koaxial zum Federhaus (1) sind.

8. Mechanismus nach Anspruch 7, **dadurch gekennzeichnet, dass** das erste Drehteil (24) in Drehung fest mit der Federhauswelle (4) verbunden ist und die Form einer Scheibe hat, die eine Aussparung (26) an ihrem Umfang aufweist, um die erste Arretierfläche zu definieren, während das zweite Drehteil die Federhaustrommel (2) bildet, an deren Umfang ein Zahn (16) angeordnet ist, um die zweite Arretierfläche zu definieren.

9. Mechanismus nach einem der Ansprüche 6 bis 8, **dadurch gekennzeichnet, dass** das Steuerorgan (30) eine Basis enthält, die drehfrei auf die Federhauswelle (4) aufgesetzt ist und von der ausgehend sich ein Arm (34) erstreckt, der einen im Wesentlichen radialen ersten Abschnitt (35) aufweist, gefolgt von einem im Wesentlichen im rechten Winkel bezüglich des ersten Abschnitts ausgerichteten Kniestück (36) und von dem ausgehend sich ein zweiter Abschnitt (37) erstreckt, der dazu bestimmt ist, mit der Verriegelungswippe (10) zusammenzuwirken.

10. Uhrwerk, das einen Steuermechanismus eines Federhauses (1) nach einem der vorhergehenden Ansprüche aufweist, wobei das Federhaus (1) eingerichtet ist, um nach Bedarf als Reaktion auf eine Betätigung vordefinierter Amplitude des Aufzugstriebs (18) mechanische Energie an einen Anzeigemechanismus (8) zu liefern.

11. Uhr, die ein Uhrwerk nach Anspruch 10 sowie ein externes Steuerorgan aufweist, das eingerichtet ist, um den Betrieb des Aufzugstriebs (18) zu steuern.

12. Uhr nach Anspruch 11, **dadurch gekennzeichnet, dass** der Steuermechanismus eingerichtet ist, um den Betrieb eines Anzeigemechanismus wie eines Läutmechanismus oder eines Automaten während einer vordefinierten Dauer zu steuern.

## Claims

1. A mechanism for controlling a barrel (1) for a clock movement, of the all or nothing type, the barrel (1) comprising a mainspring housed in a drum (2) to which it is secured by a first end, its second end being secured to a barrel arbor (4), these two defining rotary input (4) and output (2) members of said barrel, the mechanism comprising a winding train (18) designed to drive the rotation of said input member (4) and rewind said spring, and being **characterized in that** it additionally comprises
- a first mobile (24) made to rotate by said rewinding train (18),
- a second mobile (2) tied to the rotational movements of said output member (2),
- a locking lever (10) designed to pivot between first and second positions which are respectively associated with the locking of said input member (4) and with the locking of said output member (2),
- a mobile control member (30) designed to, alternately,
-- position said locking lever (10) in a first of its positions, and
-- release said locking lever (10) to allow it to adopt its other position, under the effect of the action of an elastic member (40),
said first (24) and second (2) mobiles being equipped with respective first (42) and second (44) stops designed to act alternately on said control member (30) and, respectively,
-- to move it until said locking lever (10) is assuredly positioned in its first position when said rewinding train (18) is actuated and said input member (4) has traveled through a predefined angle,
-- to move it until said locking lever (10) is assuredly positioned in its second position when said output member (2) has traveled through an angle substantially equal to said predefined angle so as to lock the latter member and allow subsequent rewinding of said mainspring.

2. The mechanism as claimed in claim 1, **characterized in that** said control member (30) is able to act on said locking lever (10) to position it in its second position, whereas said elastic member (40) is designed to tend to position said locking lever (10) in its first position.

3. The mechanism as claimed in claim 1 or 2, **characterized in that** said input member of said barrel is the barrel arbor (4) whereas said output member of the barrel is the drum (2).

4. The mechanism as claimed in claim 3, **characterized in that** said locking lever (10) is intended to be pivot mounted on a frame element of the clockwork movement, this lever having first and second beaks (12, 14) arranged one on each side of its axis of pivoting (11) and intended respectively to lock said barrel arbor (4) when said locking lever (10) is in the first position and to lock said drum (2) when said locking lever is in said second position.

5. The mechanism as claimed in claim 4, **characterized in that** said first and second mobiles (24, 2) have first and second respective stop surfaces (26, 16) intended alternately to collaborate respectively with said first and second beaks (12, 14) of said locking lever (10).

6. The mechanism as claimed in claim 5, **characterized in that** said first and second mobiles (24, 2) are coaxial, said control member (30) being positioned between them.

7. The mechanism as claimed in claim 6, **characterized in that** said first and second mobiles (24, 2) are coaxial with said barrel (1).

8. The mechanism as claimed in claim 7, **characterized in that** said first mobile (24) rotates as one with said barrel arbor (4) and has the form of a disk comprising a recess (26) at its periphery to define said first stop surface, whereas said second mobile constitutes said barrel drum (2) at the periphery of which a tooth (16) is formed to define said second stop surface.

9. The mechanism as claimed in any one of claims 6 to 8, **characterized in that** said control member (30) comprises a base, engaged with freedom to rotate on said barrel arbor (4) and from which base there extends an arm (34) having a substantially radial first portion (35), followed by an elbow (36) directed substantially at right angles with reference to said first portion and from which there extends a second portion (37) intended to collaborate with said locking lever (10).

10. A clock movement comprising a mechanism for controlling a barrel (1) as claimed in any one of the preceding claims, said barrel (1) being designed to supply mechanical energy, on demand, to an indicator mechanism (8), in response to actuation of a predefined amplitude of said rewinding train (18).

11. A timepiece comprising a clock movement as claimed in claim 10 and an external control member designed to control the operation of said rewinding train (18).

12. The timepiece as claimed in claim 11, **characterized in that** said control mechanism is designed to control the operation of an indicating mechanism, such as a chime mechanism or an automaton, for a predetermined duration.
